# FASCICULE DE BREVET EUROPEEN

(11) **EP 0 730 070 B1**
(45) Date de publication et mention de la délivrance du brevet: **10.05.2000**
(21) Numéro de dépôt: 96400426.1
(22) Date de dépôt: 29.02.1996
(51) Int. Cl.: E04G 1/15, E04G 3/00

(54) **Plancher de passerelle**
Gerüstboden
Scaffold-platform

(30) Priorité: 02.03.1995 FR 9502405
(43) Date de publication de la demande: 04.09.1996
(73) Titulaire: Société d'Etude et de Construction d'Appareils de Levage et de Traction (SECALT S.A.), 1011 Luxembourg-Pulvermuhl (LU)
(72) Inventeur: Gortan, Guido, 3335 Hellange (LU)
(74) Mandataire: Hud, Robert

(56) Documents cités:
- EP-A- 0 300 399
- DE-U- 9 305 732
- FR-A- 2 501 267
- FR-A- 2 527 251
- US-A- 4 825 976
- US-A- 5 141 078

## Description

La présente invention concerne la réalisation de planchers pour des passerelles et plus particulièrement des passerelles suspendues.

On connait, notamment du document FR-A-2 501 267, des structures constituant des passerelles suspendues, notamment pour les travaux sur chantiers. Ces passerelles sont généralement formées de divers éléments assemblés sur place dont chacun est constitué de composants soudés.

Ces éléments comprennent principalement, pour chaque unité de passerelle :
- un plancher,
- deux garde-corps,
- des étriers de suspension.

La présente invention a pour objet de réaliser un plancher pour une telle passerelle, qui soit constitué sans soudure afin d'en diminuer le coût, d'en simplifier le montage, et d'éviter les contraintes techniques de la soudure. En effet, les structures concernées sont avantageusement réalisées en aluminium, étant donné le gain de poids obtenu par l'emploi de ce matériau.

Or, spécialement pour l'aluminium, la technique de la soudure a des conséquences gênantes et coûteuses. L'opération de soudure entraîne sur la zone concernée un effet de recuit neutralisant partiellement mais notablement l'amélioration de limite élastique obtenue par traitement thermique de la qualité d'aluminium utilisée à cette fin.

L'abaissement de la limite élastique qui en résulte nécessite de dimensionner plus largement les composants utilisés, d'où une augmentation de coût.

Par ailleurs toute soudure entraîne une aggravation des risques de corrosion et nécessite, pour limiter ces risques, une procédure de contrôle qualité stricte et coûteuse, à quoi s'ajoute le coût d'un personnel qualifié.

Selon l'invention, un plancher modulaire de passerelle composé par l'assemblage sans soudure de deux plinthes, d'un ensemble d'éléments de base et de deux traverses d'extrémité, les dites plinthes étant constituées par des profilés qui comportent chacun un profil latéral recevant les extrémités latérales des éléments de base, lequel profil latéral présente, suivant un mode préférentiel, au moins une partie en saillie s'insérant dans au moins une entaille correspondante de ces éléments de base en faisant participer ceux-ci à la rigidité transversale de la passerelle, est caractérisé en ce que les traverses d'extrémité sont fixées en bout des plinthes par au moins un point de fixation sur chaque plinthe en assurant la cohérence de l'ensemble.

Chaque profilé de plinthe comporte au moins un profil latéral longitudinal inférieur creux qui sert de logement à un élément destiné à relier la plinthe aux deux traverses d'extrémité ou à d'autres parties de la passerelle.

Ce profil latéral est disposé de préférence du côté extérieur à la passerelle et, s'il est unique, à la partie inférieure de la plinthe. Il est creux et peut avoir de préférence, mais non nécessairement, une section tubulaire fermée.

Selon une forme de réalisation le profil reçoit dans ce cas, à chaque extrémité et sur une longueur appropriée, un taraudage destiné à accueillir une vis pour le relier à l'élément transversal d'extrémité correspondant, ainsi qu'éventuellement à un jambage de garde-corps disposé au-dessus de la dite plinthe.

Suivant une réalisation alternative une tige, filetée au moins à ses extrémités, est passée dans le dit profil sur toute la longueur de celui-ci et dépasse à chaque extrémité pour servir de liaison par écrou comme il est dit ci-dessus.

Selon une réalisation préférée, les écrous situés aux deux extrémités de la tige filetée sont serrés contre les extrémités du profil creux pour placer la plinthe en situation de précontrainte. Ce serrage peut s'effectuer par l'intermédiaire des éléments transversaux d'extrémité préalablement mis en place.

Comme alternative, la tige filetée peut être remplacée par un câble sur les extrémités duquel sont fixées des attaches permettant un blocage équivalent, avec le même effet de précontrainte.

Le profil creux situé à la partie inférieure de la plinthe peut être doublé d'un profil creux parallèle situé à la partie supérieure de la plinthe et permettant de renforcer l'effet de liaison du premier profil.

Une fois assemblé l'ensemble décrit ci-dessus constitue un ensemble de plancher rigide obtenu sans soudure de ses composants qui est susceptible notamment d'être relié à des garde-corps et étriers pour former une passerelle, et notamment une passerelle suspendue. Cet ensemble permet de réaliser en outre, de façon simple, la précontrainte de la passerelle.

Pour bien faire comprendre l'invention on en décrira ci-après, à titre d'exemple sans caractère limitatif, une forme d'exécution préférée et des variantes, en référence au dessin schématique annexé dans lequel :
la figure 1 est une vue éclatée d'un plancher selon l'invention pour passerelle suspendue ;
la figure 2 est une vue de détail montrant la fixation par vis d'un élément transversal d'extrémité en bout d'une plinthe ;
la figure 3 est une vue en perspective d'un élément transversal modulaire de base du plancher selon l'invention ;
la figure 4 est une vue en coupe verticale transversale partielle montrant la liaison entre un élément transversal de base et les deux plinthes situées de chaque côté de celui-ci :
la figure 5 est une vue perspective d'un plancher selon l'invention une fois assemblé :
la figure 6 est une vue analogue à la figure 5 avec, représentés en pointillé, des garde-corps fixés aux éléments transversaux d'extrémité ;
la figure 7 est une vue analogue à la figure 6, avec les éléments transversaux d'extrémité prolongés vers le haut pour former des étriers de jonction ;
la figure 8 est une vue de détail montrant un mode de liaison de la plinthe et de la lisse inférieure de garde-corps ; et
la figure 9 est une coupe verticale d'une variante de plinthe selon l'invention.

En référence au dessin, le plancher selon l'invention est constitué de deux plinthes latérales 1, d'une série d'éléments transversaux modulaires 2 constituant la base du plancher, et de deux éléments transversaux d'extrémité 3. La figure 1 montre la disposition respective de ces éléments en vue de leur assemblage.

Chaque plinthe 1 est conçue de façon à constituer, en association avec l'autre plinthe, un élément de liaison des éléments transversaux de base 2 entre eux et entre les éléments transversaux de base 2 et les deux éléments transversaux d'extrémité 3. A cet effet, comme on le voit en particulier à la figure 4, chaque plinthe 1 est constituée par un profilé qui comporte, vers l'intérieur, un profil latéral longitudinal inférieur creux 4 destiné à servir de logement à l'extrémité latérale 5 des éléments de base 2 en calant ceux-ci vers le haut comme vers le bas. On comprend que les éléments transversaux de base 2 sont engagés longitudinalement par glissement dans les dits profils latéraux 5 des plinthes 1.

Vers l'extérieur, le profilé de plinthe 1 présente deux profils latéraux longitudinaux creux parallèles entre eux, dont l'un 6 est disposé à la partie inférieure et dont l'autre 7 est disposé à la partie supérieure du profilé.

Chaque profil 6,7 reçoit, à ses deux extrémités 8,9 et sur une longueur appropriée, un taraudage destiné à accueillir une vis 10.

Chacun des éléments transversaux de base 2 est constitué par une tôle métallique dont les bords transversaux 11 sont repliés pour prendre une forme en U, alors que ses bords latéraux 5 sont destinés à s'engager et coulisser dans les profils intérieurs 4 des plinthes 1.

Comme on le voit plus particulièrement à la figure 4, le profil intérieur 4 de chaque plinthe 1 présente sur sa face inférieure des saillies 13 destinées à s'engager dans des entailles correspondantes 14 ménagées dans la partie inférieure des éléments de base 2 de façon que l'ensemble des éléments de base 2 coopère sur toute sa longueur à la liaison des deux côtés du plancher.

Les deux éléments transversaux d'extrémité 3 relient sans soudure les deux plinthes 1 à chacune de leurs extrémités. Ces éléments transversaux d'extrémité 3 présentent une forme en U dont les branches permettent une liaison rigide avec les garde-corps et les plinthes. Comme représenté à la figure 2, cette liaison est assurée par les vis 10 traversant des ouvertures appropriées 15 des branches de l'élément transversal d'extrémité et se vissant dans les extrémités taraudées 8,9 des profils 6,7 de chaque plinthe 1.

Selon une variante, non représentée au dessin, la liaison entre les plinthes et les éléments transversaux d'extrémité n'est pas assurée par des vis, mais par une tige filetée ou un câble passant dans chaque profil de la plinthe et dont le blocage à chacune de ses extrémités permet d'exercer sur la plinthe un effet de pré-contrainte.

L'ensemble de plancher ainsi assemblé représenté à la figure 5, constitue un ensemble rigide obtenu sans soudure, et qui est susceptible d'être relié à des garde-corps et étriers pour former une passerelle suspendue.

A la figure 6 on a représenté le plancher assemblé, qui a reçu une paire de garde-corps 16 figurés en pointillé. Comme on le voit le jambage 17 du garde-corps est fixé par la vis 10 solidarisant l'élément transversal d'extrémité 3 et la plinthe 1.

A la figure 7 on a représenté une variante selon laquelle les éléments transversaux d'extrémité 3 en forme de U sont prolongés vers le haut pour améliorer leur liaison avec les garde-corps 16 et former des étriers permettant la jonction entre plusieurs modules de passerelle.

L'un au moins des éléments transversaux d'extrémité 3 pourrait aussi être prolongé vers le haut pour former un étrier de suspension (non représenté).

Afin de permettre une liaison longitudinale du plancher selon l'invention avec les garde-corps 16 d'une passerelle, on prévoit (voir en particulier les figures 4 et 8) à la partie supérieure de chaque plinthe 1 un profil d'accrochage 18 qui coopère avec un profil correspondant 19 prévu dans la lisse inférieure 20 du garde-corps 16. Dans ce cas, les jambages d'extrémité du garde-corps sont fixés sur les branches correspondantes des traverses d'extrémité, comme on l'a décrit en référence à la figure 6.

Enfin, selon une variante représentée à la figure 9, les profils extérieurs latéraux 6,7 de la plinthe 1 sont configurés de façon à présenter des parties en regard 21 formant glissières qui permettent d'encastrer par glissement entre les deux profils une plaque (non figurée au dessin) portant des inscriptions ou servant de support à des accessoires.

On comprendra que la description ci-dessus a été donnée à simple titre d'exemple, sans caractère limitatif, et que des adjonctions ou des modifications constructives pourraient y être apportées sans sortir du cadre de l'invention, tel que défini dans les revendications.

## Revendications

1. Plancher modulaire de passerelle, composé par l'assemblage sans soudure de deux plinthes (1), d'un ensemble d'éléments de base (2) et de deux traverses d'extrémité (3), les dites plinthes (1) étant constituées par des profilés qui comportent chacun un profil latéral (4) recevant les extrémités latérales (5) des éléments de base (2), caractérisé en ce que les traverses d'extrémité (3) sont fixées en bout des plinthes (1) par au moins un point de fixation sur chaque plinthe (1) en assurant la cohérence de l'ensemble.

2. Plancher selon la revendication 1, caractérisé en ce que le profil latéral (4) de chaque plinthe (1) présente au moins une partie en saillie (13) s'insérant dans au moins une entaille (14) correspondante des dits éléments de base (2) en faisant participer ceux-ci à la rigidité transversale de la passerelle,

3. Plancher selon la revendication 1, ou la revendication 2, caractérisé en ce que les traverses d'extrémité (3) sont disposées de façon à bloquer les dits éléments de base (2) dans les dits profils latéraux (4) des plinthes (1) à chaque extrémité de la passerelle ou du module de passerelle.

4. Plancher selon l'une quelconque des revendications 1 à 3, caractérisé en ce que chaque profilé de plinthe (1) comporte au moins un profil latéral creux longitudinal rectiligne (6,7) servant de logement à un élément de liaison de la plinthe (1) avec d'autres parties de la passerelle et améliorant la résistance de la plinthe (1).

5. Plancher selon la revendication 4, caractérisé en ce que l'élément de liaison entre chaque plinthe (1) et les traverses d'extrémité (3) est un lien tel qu'une tige ou un câble dont le blocage à chacune de ses extrémités permet d'exercer sur la plinthe (1) un effet de précontrainte.

6. Plancher selon la revendication 4 ou la revendication 5, caractérisé en ce que l'élément de liaison (10) logé dans le profil latéral (6,7) de la plinthe (1) relie celle-ci directement à la traverse d'extrémité (3) correspondante.

7. Plancher selon l'une quelconque des revendications 1 à 6, caractérisé en ce que chaque traverse d'extrémité (3) sert de liaison entre chaque plinthe (1) et le jambage correspondant (17) d'un garde-corps (16) situé du côté correspondant de la plinthe (1).

8. Plancher selon l'une quelconque des revendications 1 à 7, caractérisé en ce que chaque traverse d'extrémité (3) présente une forme en U dont chaque branche est reliée à au moins l'un des éléments latéraux du plancher tels que plinthes (1) ou garde-corps (16).

9. Plancher selon l'une quelconque des revendications 1 à 8, caractérisé en ce que l'une au moins des traverses d'extrémité est prolongée vers le haut pour former un étrier de suspension de la passerelle ou un étrier de jonction des modules de passerelle.

10. Plancher selon l'une quelconque des revendications 1 à 9, caractérisé en ce que les profilés des plinthes (1) comportent à leur partie supérieure un profil d'accrochage (18) coopérant avec un profil d'accrochage correspondant (19) de la lisse inférieure (20) d'un garde-corps (16) dont les jambages d'extrémité (17) sont fixés sur les branches correspondantes des traverses d'extrémité (3).

11. Plancher selon l'une quelconque des revendications 4 à 10, caractérisé en ce que les profils longitudinaux (6,7) des plinthes (1) sont disposés du côté de la plinthe (1) extérieur à la passerelle et ont une partie en forme de glissière (21) permettant d'encastrer par glissement entre ces deux profils (6,7) une plaque portant des inscriptions ou servant de support à des accessoires.

## Patentansprüche

1. Modularer Gerüstboden, der durch Montage ohne Schweißen von zwei Leisten (1), einem Satz von Basiselementen (2) und zwei Außenquerträgern (3) zusammengesetzt ist, wobei die Leisten (1) mit Profilen ausgebildet sind, die jeweils ein seitliches Profil (4) zur Aufnahme der seitlichen Enden (5) der Basiselemente (2) haben, dadurch gekennzeichnet, daß die Außenquerträger (3) an den Enden der Leisten (1) mit mindestens einem Fixierpunkt auf jeder Leiste (1) fixiert sind um den Zusammenhalt der Anordnung zu sichern.

2. Boden nach Anspruch 1, dadurch gekennzeichnet, daß das seitliche Profil (4) jeder Leiste (1) mindestens einen Vorsprung (13) aufweist, in den mindestens ein Einschnitt (14) eingefügt ist, der mit den Basiselementen (2) korrespondiert, wobei diese an der transversalen Stabilität des Gerüsts teilnehmen.

3. Boden nach Anspruch 1 oder nach Anspruch 2, dadurch gekennzeichnet, daß die Außenquerträger (3) so angeordnet sind, daß sie die Basiselemente (2) in den seitlichen Profilen (4) der Leisten (1) an jedem Endbereich des Gerüsts oder von Modulen des Gerüsts arretieren.

4. Boden nach einem der Ansprüche 1 bis 3, dadurch gekennzeichnet, daß jedes Profil der Leisten (1) wenigstens ein gradliniges, der Länge nach hohles Außenprofil (6, 7) aufweist, daß als Aufnahme für ein Verbindungselement der Leiste (1) mit anderen Teilen des Gerüsts dient und die Widerstandsfähigkeit der Leiste (1) verbessert.

5. Boden nach Anspruch 4, dadurch gekennzeichnet, daß das Verbindungselement zwischen jeder Leiste (1) und dem Außenquerträger (3) ein Verbindungsglied wie ein Stift oder ein Kabel ist, womit die Arretierung jedes Endpunkts auf der Leiste (1) mit Vorspannwirkung ermöglicht wird.

6. Boden nach Anspruch 4 oder nach Anspruch 5, dadurch gekennzeichnet, daß das Verbindungselement (10), das im Außenprofil (6, 7) der Leiste (1) angeordnet ist, unmittelbar mit dem korrespondierenden Außenquerträger (3) verbunden ist.

7. Boden nach einem der Ansprüche 1 bis 6, dadurch gekennzeichnet, daß jeder Außenquerträger (3) der Verbindung zwischen jeder Leiste (1) und dem korrespondieren Pfosten (17) eines Geländers (16) dient, das auf der entsprechenden Seite der Leiste (1) angeordnet ist.

8. Boden nach einem der Ansprüche 1 bis 7, dadurch gekennzeichnet, daß jeder Außenquerträger (3) eine U-Form darstellt, von dem jeder Teil mit mindestens einem der seitlichen Elemente des Bodens wie der Leiste (1) oder dem Geländer (16) verbunden ist.

9. Boden nach einem der Ansprüche 1 bis 8, dadurch gekennzeichnet, daß mindestens einer der Außenquerträger nach oben verlängert ist, um einen Aufhängebügel für das Gerüst zu bilden oder einen Verbindungsbügel für die Gerüstmodule.

10. Boden nach einem der Ansprüche 1 bis 9, dadurch gekennzeichnet, daß die Profile der Leisten (1) in ihrem oberen Bereich ein Aufhängungsprofil (18) aufweisen, das mit einem korrespondieren Aufhängungsprofil (19) der unteren Planke (20) des Geländers (16) zusammenwirkt, dessen Außenpfosten (17) an den korrespondierenden Abschnitten der Außenquerträger (3) befestigt sind.

11. Boden nach einem der Ansprüche 4 bis 10, dadurch gekennzeichnet, daß die Längsprofile (6, 7) der Leisten (1) auf der außen am Gerüst befindlichen Seite der Leiste (1) angeordnet sind und einen Teil in Form einer Gleitschiene (21) haben, der es erlaubt, zwischen den beiden Profilen (6, 7) eine Platte mit einer Aufschrift oder als Aufnahme für Zubehör dienend gleitend eingefügt zu werden.

## Claims

1. Modular platform board, constituted by the weldless connection of two support members (1), an assembly of base elements (2) and two end cross-bars (3), the support members (1) being constituted by structural sections, each of which comprises a lateral profile section (4) which receives the lateral ends (5) of the base elements (2), characterised in that the end cross-bars (3) are fixed at the end of the support members (1) by at least one fixing point to each support member (1) ensuring the cohesion of the assembly.

2. Board according to claim 1, characterised in that the lateral profile section (4) of each support member (1) has at least one projecting portion (13) which is inserted into at least one corresponding recess (14) of the base elements (2) causing the base elements (2) to contribute to the transverse rigidity of the platform.

3. Board according to claim 1 or claim 2, characterised in that the end cross-bars (3) are arranged in order to lock the base elements (2) in the lateral profile sections (4) of the support members (1) at each end of the platform or of the platform module.

4. Board according to any one of claims 1 to 3, characterised in that each support member structural section (1) comprises at least one rectilinear longitudinal hollow lateral profile section (6, 7) which is used as a housing for an element connecting the support member (1) to other elements of the platform and which enhances the strength of the support member (1).

5. Board according to claim 4, characterised in that the element for connecting each support member (1) to the end cross-bars (3) is a connection such as a rod or a cable, whose locking at each of the ends thereof allows a prestressing effect to be applied to the support member (1).

6. Board according to claim 4 or claim 5, characterised in that the connection element (10) housed in the lateral profile section (6, 7) of the support member (1) connects the support member (1) directly to the corresponding end cross-bar (3).

7. Board according to any one of claims 1 to 6, characterised in that each end cross-bar (3) is used to connect each support member (1) to the corresponding limb (17) of a guard rail (16) located on the corresponding side of the support member (1).

8. Board according to any one of claims 1 to 7, characterised in that each end cross-bar (3) is U-shaped and each branch of the U is connected to at least one of the lateral elements of the board, such as the support members (1) or guard rails (16).

9. Board according to any one of claims 1 to 8, characterised in that at least one of the end cross-bars is extended upwards in order to form a hanging clip of the platform or a connecting clip for the platform modules.

10. Board according to any one of claims 1 to 9, characterised in that the structural sections of the support members (1) comprise, at their upper portion, a coupling profile section (18) which co-operates with a corresponding coupling profile section (19) of the lower hand rail (20) of a guard rail (16), whose end limbs (17) are fixed to the corresponding branches of the end cross-bars (3).

11. Board according to any one of claims 4 to 10, characterised in that the longitudinal profile sections (6, 7) of the support members (1) are arranged at the side of the support member (1) that is external relative to the platform and have a portion in the form of a slide (21) which allows insertion, by sliding between those two profile sections (6, 7), of a plate which carries indicia or is used as a support for accessories.
